# NEUE EUROPÄISCHE PATENTSCHRIFT

(11) **EP 1 080 298 B2**
(45) Veröffentlichungstag und Bekanntmachung des Hinweises auf die Entscheidung über den Einspruch: **29.08.2018**
(45) Hinweis auf die Patenterteilung: 30.07.2003
(21) Anmeldenummer: 00916937.6
(22) Anmeldetag: 14.03.2000
(51) Int. Cl.: F01M 13/00, F01M 13/04

(54) **ÖLABSCHEIDER ZUR ENTÖLUNG VON KURBELGEHÄUSE-ENTLÜFTUNGSGASEN EINER BRENNKRAFTMASCHINE**
OIL SEPARATOR FOR REMOVING OIL FROM THE CRANKCASE VENTILATION GASES OF AN INTERNAL COMBUSTION ENGINE
DESHUILEUR DESTINE A DESHUILER LES GAZ D'AERATION DU CARTER D'UN MOTEUR A COMBUSTION INTERNE

(30) Priorität: 18.03.1999 DE 19912271
(43) Veröffentlichungstag der Anmeldung: 07.03.2001
(73) Patentinhaber: Hengst SE & Co. KG, 48147 Münster (DE)
(72) Erfinder: BUSEN, Jürgen, D-48683 Ahaus (DE); PIETSCHNER, Sieghard, D-48268 Greven (DE)
(74) Vertreter: Lang, Johannes
(86) Internationale Anmeldenummer: PCT/EP2000/002230
(87) Internationale Veröffentlichungsnummer: WO 2000/057038

(56) Entgegenhaltungen:
- EP-A1- 0 558 091
- EP-B1- 0 256 491
- WO-A-97/23711
- WO-A1-96/22836
- AT-B- 170 856
- DE-A- 3 909 402
- DE-A- 4 214 324
- DE-A1- 2 439 648
- DE-A1- 3 152 747
- DE-A1- 4 214 324
- DE-A1- 4 429 822
- DE-A1- 19 700 733
- DE-A1- 19 709 910
- DE-C2- 3 128 470
- DE-C2- 4 400 489
- DE-T2- 69 607 386
- DE-U- 6 602 410
- DE-U1- 29 801 034
- GB-A- 2 012 626
- JP-A- H08 319 814
- US-A- 2 378 632
- US-A- 2 378 632
- US-A- 2 521 380
- US-A- 4 702 846
- US-A- 4 816 156
- US-A- 5 660 607
- Teilekatalog BMW, Bildtafel 11-2653, Ausgabe 10/1998 und 12/1998
- Ullmann, Enzyklopädie der technischen Chemie, 4. Auflage, Band 2, 1972, Seiten 227-232.

## Beschreibung

Die vorliegende Erfindung betrifft einen Ölabscheider zur Entölung von Kurbelgehäuse-Entlüftungsgasen einer Brennkraftmaschine, wobei der Ölabscheider einen Zyklon umfasst, der einen mit dem Kurbelgehäuse der Brennkraftmaschine verbundenen Gaseinlass, einen mit dem Ansaugtrakt der Brennkraftmaschine verbundenen Gasauslass und einen mit einem Ölsumpf der Brennkraftmaschine verbundenen Ölauslass aufweist.

Ein Ölabscheider der oben genannten Art ist aus der DE 42 14 324 C2 bekannt. Bei diesem Ölabscheider wird ein einzelner Zyklon eingesetzt, der hinsichtlich seiner Größe so bemessen ist, dass er die maximal anfallende Menge von Entlüftungsgasen verarbeiten kann. Als wesentliches Merkmal ist bei diesem bekannten Ölabscheider vorgesehen, dass an dem Ölauslass des Zyklons eine Fallleitung anschließt, deren Mündung unterhalb des Ölspiegels des Ölsumpfes der zugehörigen Brennkraftmaschine angeordnet ist, dass ein in einem unteren zyklonseitigen Gehäuseteil untergebrachtes, normal offenes Schwimmerventil einen Rückschlag aus dem Ölsumpf des Verbrennungsmotors verhindert, und dass der gesamte Ölabscheider als Baugruppe mit der Fallleitung trennbar verbunden ist. Diese speziellen Merkmale des Ölabscheiders sollen dafür sorgen, dass bei plötzlichen und starken Änderungen der Betriebsbedinqungen der zugehörigen Brennkraftmaschine, beispielsweise wenn aus dem Leerlauf heraus Vollgas gegeben wird, kein Öl aus dem Ölsumpf der Brennkraftmaschine in das Innere des Zyklons gerissen wird, weil durch die Änderung der Betriebsbedingungen extrem große Druckdifferenzen auftreten.

Das dargelegte Problem, mit dem sich die oben genannte Schrift beschäftigt, wird zwar durch den darin beschriebenen Ölabscheider gelöst, jedoch weist dieser Ölabscheider mit dem einzelnen Zyklon den Nachteil auf, dass er nicht über den gesamten in der Praxis auftretenden Bereich von Betriebsbedingungen der Brennkraftmaschine ein optimales Ölabscheideergebnis erreicht. Die auftretenden unterschiedlichen Betriebsbedingungen der Brennkraftmaschine führen einerseits zu unterschiedlich großen Volumenströmen von Entlüftungsgasen aus dem Kurbelgehäuse und zum anderen zu einer unterschiedlich starken Ölbefrachtung dieser Entlüftungsgase. Da ein Zyklon nur für einen bestimmten, relativ engen Bereich von Betriebsbedingungen der Brennkraftmaschine optimal arbeitet, treten bei Betriebsbedingungen außerhalb dieses optimalen Arbeitsbereiches doch noch nicht erwünschte Ölmengen in den aus dem Zyklon abgeführten, der Ansaugluft der Brennkraftmaschine zugeleiteten Gasen auf.

Für die vorliegende Erfindung stellt sich deshalb die Aufgabe, einen Ölabscheider der eingangs genannten Art zu schaffen, der die aufgeführten Nachteile vermeidet und der insbesondere über einen sehr großen, alle in der Praxis auftretenden Betriebsbedingungen der Brennkraftmaschine umfassenden Arbeitsbereich eine optimale, d.h. vollständige oder nahezu vollständige Abscheidung von Öl aus den Kurbelgehäuse-Entlüftungsgasen gewährleistet.

Die Lösung dieser Aufgabe gelingt durch einen Ölabscheider gemäß Anspruch 1. Vorteilhafte Ausführungsformen der Erfindung sind in den abhängigen Ansprüchen 2 bis 4 angeführt.

Mit dem erfindungsgemäßen Ölabscheider wird im Vergleich zu einem Ölabscheider mit einem einzelnen Zyklon eine wesentliche Vergrößerung des optimalen Arbeitsbereichs des Ölabscheiders erreicht. Insbesondere zeigt der Ölabscheider eine deutlich verbesserte Abscheideleistung bei geringen Volumenströmen der Kurbelgehäuse-Entlüftungsgase sowie eine größere Unempfindlichkeit gegen Schwankungen dieses Volumenstroms. Auf diese Weise wird mit dem erfindungsgemäßen Ölabscheider eine deutlich verminderte Abhängigkeit der Abscheideleistung und damit des Wirkungsgrades von den jeweils gerade vorliegenden Betriebsbedingungen der zugehörigen Brennkraftmaschine erreicht, was die Ölbelastung der Ansaugluft der Brennkraftmaschine wesentlich verringert und was den Ölverlust der Brennkraftmaschine über die Kurbelgehäuseentlüftung reduziert.

Die Körper der einzelnen Zyklone weisen parallel zueinander verlaufende Mittelachsen auf und sind zu einem Zyklonkörper-Bauteil vereinigt. Da jeder einzelne Zyklon nur noch einen der Zahl der Zyklone entsprechenden Bruchteil der Kurbelgehäuse-Entlüftungsgase verarbeiten muss, kann jeder Zyklon entsprechend kleiner, insbesondere mit kleinerem Durchmesser und, was noch wichtiger ist, mit entsprechend verkleinerter Höhe ausgeführt werden. Dadurch wird die Baugröße des Ölabscheiders insgesamt vorteilhaft kompakt, wobei zwar im Vergleich zu einem herkömmlichen Ölabscheider der Durchmesser geringfügig größer werden kann, die Bauhöhe aber erheblich kleiner wird. Dies bietet eine wesentliche Erleichterung bei der Unterbringung des Ölabscheiders in einem Motorraum, z.B. eines Kraftfahrzeuges, wo häufig beengte Verhältnisse vorgefunden werden.

Durch die Ausbildung der zum jeweiligen Gaseinlass der einzelnen Zyklone führenden Zuströmkanäle aus einem einzelnen, sich aufspaltenden oder aufteilenden Haupt-Zuströmkanal wird mit Vorteil erreicht, dass nur eine einzelne Verbindungsleitung vom Kurbelgehäuse zum Ölabscheider geführt werden muss, um die Kurbelgehäuse-Entlüftungsgase zum Ölabscheider zu leiten. Erst im Ölabscheider folgt dann die Aufteilung des Gasstroms der Entlüftungsgase in die Teilströme für die einzelnen Zyklone. Dies vereinfacht den Einbau des Ölabscheiders und hält die Zahl der Verbindungsleitungen niedrig, obwohl mehrere Zyklone eingesetzt werden.

Um den Ölabscheider kostengünstig und arbeitssparend produzieren zu können, sind dessen Einzelteile Druckgussteile aus Leichtmetall und/oder Spritzgussteile aus Kunststoff.

Bevorzugt ist weiter vorgesehen, dass die Zyklone mit einer tangentialen Anströmung ausgeführt sind. Diese tangentiale Anströmung ermöglicht insbesondere eine besonders kompakte Bauweise, die im Vergleich zu einer axialen Anströmung die Bauhöhe der Zyklone niedrig hält.

Um eine kostengünstige Fertigung des Ölabscheiders zu gewährleisten, sind zweckmäßig der Haupt-Zuströmkanal und die einzelnen Zuströmkanäle zu einem Zuströmkanal-Bauteil vereinigt.

Ein weiterer Schritt zur Reduzierung der Einzelteile des Ölabscheiders besteht darin, dass das Zyklonkörper-Bauteil und das Zuströmkanal-Bauteil zu einem Haupt-Bauteil vereinigt sind.

Ergänzend können die einzelnen Zyklone und/oder die zugehörigen Zu- und Ableitungen zumindest zum Teil in eine oder mehrere andere Komponenten der Brennkraftmaschine integriert sein. Hierdurch kann der Aufwand für die Herstellung und den Einbau der einzelnen Teile des Ölabscheiders und/oder seiner Zu- und Ableitungen vermindert werden. Auch der Einbauraumbedarf für die einzelnen Teile des Ölabscheiders und für dessen Zu- und Ableitungen kann so weiter reduziert werden.

Für die Integration der einzelnen Zyklone und/oder der zugehörigen Zu- und Ableitungen oder von Teilen davon sind besonders geeignet als Komponenten der Brennkraftmaschine deren Zylinderkopfhaube oder deren Luftfiltergehäuse. Die genannten Komponenten bieten einerseits Freiräume oder bisherige Toträume, in denen die Zyklone sowie weitere Teile des Ölabscheiders ohne Raum-Mehrbedarf untergebracht werden können. Außerdem liegen diese Komponenten ohnehin in der Nähe oder im Verlauf der Strömungswege, die das Kurbelgehäuse-Entlüftungsgas sowie das daraus abgeschiedene Öl und das gereinigte Gas zurücklegen müssen.

Ein Ausführungsbeispiel der Erfindung wird im Folgenden anhand einer Zeichnung erläutert. Die Figuren der Zeichnung zeigen:
- Figur 1: einen Ölabscheider im Vertikalschnitt und
- Figur 2: den Ölabscheider aus Figur 1 im Horizontalschnitt gemäß der Linie II - II in Figur 1.

Die beiden Figuren der Zeichnung zeigen ein Ausführungsbeispiel für einen Ölabscheider 1, der vier Zyklone 11, 12, 13, 14 umfasst. Die Zyklone 11 - 14 sind zu einem einteiligen kompakten Haupt-Bauteil 10 zusammengefasst.

In dem in Figur 1 gezeigten Vertikalschnitt durch den Ölabscheider ist der Zyklon 11 in Ansicht und der Zyklon 12 im Vertikalschnitt erkennbar, wobei die zugehörige Schnittlinie I - I entsprechend der Figur 2 abgewinkelt verläuft. Die Zyklone 13 und 14 sind in der Figur 1 nicht sichtbar, weil sie vor der Schnittebene liegen.

Rechts oben in Figur 1 ist ein Haupt-Zuströmkanal 20 erkennbar, dessen äußeres, d.h. rechtes Ende als Übergangsstück 28 mit einem Leitungsanschlussstutzen 29, der im Querschnitt kreisrund ist, ausgebildet ist. Von rechts nach links gesehen, d.h. in Strömungsrichtung eines durch den Ölabscheider 1 zu leitenden Kurbelgehäuse-Entlüftungsgases, wird der Zuströmkanal 20 flacher und, was in Figur 1 nicht sichtbar ist, zugleich breiter, wobei dessen Querschnittsfläche im Wesentlichen konstant bleibt. Der Zuströmkanal 20 teilt sich in vier einzelne Zuströmkanäle oder Gaseinlässe 21 - 24 auf, von denen in Figur 1 nur der Kanal oder Einlass 22 zum zweiten Zyklon 12 sichtbar ist. Auf diese Weise wird der ankommende Gasstrom auf die vier Zyklone 11 - 14 verteilt, wobei jeweils eine tangentiale Anströmung erfolgt. Durch diese tangentiale Anströmung wird der Gasstrom in eine Wirbelströmung versetzt, die dafür sorgt, dass mitgeführte Öltröpfchen sich an der inneren Oberfläche der Zyklone 11 - 14 niederschlagen und von dort nach unten fließen. Die von den Öltröpfchen befreite Gasströmung tritt aus jedem Zyklon 11 - 14 durch je einen zugehörigen Gasauslass 31 - 34 nach oben aus und gelangt durch eine Sammelhaube 38 in einen Leitungsanschlussstutzen 39. An diesen Anschlussstutzen 39 ist eine Gasleitung anschließbar, die zu einem Luftansaugtrakt einer zugehörigen Brennkraftmaschine führt.

Das in den Zyklonen 11 - 14 abgeschiedene Öl fließt innerhalb der Zyklone 11 - 14 nach unten und tritt an deren unterem Ende durch je einen Auslass 41 - 44 in einen Sammeltrichter 48 aus. Im Zentrum des Sammeltrichters 48 ist an dessen tiefster Stelle ein Leitungsanschlussstutzen 49 vorgesehen, an den eine Ölrückführleitung zu einem Ölsumpf der zugehörigen Brennkraftmaschine anschließbar ist.

In dem in Figur 2 gezeigten Querschnitt durch den Ölabscheider 1 ist besonders die platzsparende und kompakte Anordnung der vier Zyklone 11 - 14 ersichtlich. Ganz rechts ist der Leitungsanschlussstutzen 29 sichtbar, an den eine vom Kurbelgehäuse der zugehörigen Brennkraftmaschine kommende Leitung anschließbar ist, durch die aus dem Kurbelgehäuse kommendes, mit Öltröpfchen befrachtetes Kurbelgehäuse-Entlüftungsgas zum Ölabscheider 1 führbar ist. Weiter nach links wird erkennbar, dass sich der Haupt-Zuströmkanal 20 im Bereich des Übergangsstücks 28 verbreitert und, wie anhand von Figur 1 erläutert, zugleich abflacht. Noch weiter nach links teilt sich der Haupt-Zuströmkanal 20 in vier Zuströmkanäle oder Gaseinlässe 21 - 24 auf, die jeweils einem der Zyklone 11 - 14 zugeordnet sind. Dabei führt jeder Zuströmkanal oder Gaseinlass 21 - 24 tangential in seinen zugehörigen Zyklon 11 - 14. Bei den beiden Zyklonen 11 und 12 ist der Verlauf so, dass sich eine rechtsdrehende Gasströmung ergibt, während bei den Zyklonen 13 und 14 die Gasströmung unter Linksdrehung erfolgt. Im inneren Bereich jedes Zyklons 11 - 14 fällt der Blick jeweils durch den zugehörigen Gasauslass 31 - 34 auf den jeweils ganz unten am Zyklon 11 - 14 angeordneten Auslass 41 - 44. Ganz unten ist im Hintergrund in Figur 2 noch ein kleiner Teil des Sammeltrichters 48 für das abgeschiedene Öl erkennbar.

Besonders die Figur 2 verdeutlicht, dass der ankommende Gasstrom ohne Umlenkung und somit praktisch ohne Erhöhung des Strömungswiderstandes auf die vier einzelnen Zyklone 11 - 14 verteilt wird. Durch diese Aufteilung des Gasstroms auf mehrere Zyklone ergibt sich eine verbesserte Ölabscheidung, insbesondere bei geringeren anfallenden Mengen an Entlüftungsgasen, bei zugleich geringerer Empfindlichkeit gegen Schwankungen des Volumenstroms des Kurbelgehäuse-Entlüftungsgases.

Wie das Ausführungsbeispiel des Ölabscheiders 1 weiter zeigt, lässt sich dieser aus wenigen Einzelteilen, im vorliegenden Beispiel aus dem Haupt-Bauteil 10, dem Übergangsstück 28, den zu einem Teil zusammengefaßten Gasauslässen 31 - 34, der Sammelhaube 38 und dem Sammeltrichter 48 herstellen. Dazu kommen noch zugehörige Verbindungsleitungen, die vorteilhaft als Schläuche ausgeführt sind, wie dies an sich bekannt ist. Alternativ können einzelne oder alle Verbindungsleitungen, zumindest über Teilstrecken, in weitere Komponenten der Brennkraftmaschine integriert sein, was die Fertigung und Montage separater Leitungen reduziert oder sogar ganz überflüssig macht. Die genannten Teile des Ölabscheiders 1 sind zweckmäßig Druckgussteile aus Leichtmetall oder Spritzgußteile aus Kunststoff, wobei ein Kunststoff zu wählen ist, der den auftretenden thermischen und chemischen Belastungen gewachsen ist.

## Patentansprüche

1. Ölabscheider (1) zur Entölung von Kurbelgehäuse-Entlüftungsgasen einer Brennkraftmaschine für Kraftfahrzeuge, wobei der Ölabscheider (1) einen Zyklon umfasst, der einen mit dem Kurbelgehäuse der Brennkraftmaschine verbundenen Gaseinlass, einen mit dem Ansaugtrakt der Brennkraftmaschine verbundenen Gasauslass und einen mit einem Ölsumpf der Brennkraftmaschine verbundenen Ölauslass aufweist,
**dadurch gekennzeichnet, dass**
a) anstelle eines einzelnen Zyklons mehrere parallel geschaltete kleinere Zyklone (11, 12, 13, 14) vorgesehen sind, wobei die zum jeweiligen Gaseinlass der einzelnen Zyklone (11, 12, 13, 14) führenden Zuströmkanäle (21, 22, 23, 24) aus einem einzelnen, sich aufspaltenden oder aufteilenden Haupt-Zuströmkanal (20) gebildet sind und wobei die von den Öltröpfchen befreite Gasströmung aus jedem Zyklon (11, 12, 13, 14) durch je einen zugehörigen Gasauslass (31, 32, 33, 34) nach oben austritt und in eine Sammelhaube (38) gelangt,
b) die Körper der einzelnen Zyklone (11-14) parallel zueinander verlaufende Mittelachsen aufweisen und zu einem Zyklonkörper-Bauteil vereinigt sind, und
c) die Einzelteile des Ölabscheiders Druckgussteile aus Leichtmetall und/oder Spritzgussteile aus Kunststoff sind.

2. Ölabscheider nach Anspruch 1, **dadurch gekennzeichnet, dass** die Zyklone (11-14) mit einer tangentialen Anströmung ausgeführt sind.

3. Ölabscheider nach Anspruch 1, **dadurch gekennzeichnet, dass** der Haupt-Zuströmkanal (20) und die einzelnen Zuströmkanäle (21-24) zu einem Zuströmkanal-Bauteil vereinigt sind.

4. Ölabscheider nach Anspruch 3, **dadurch gekennzeichnet, dass** das Zyklonkörper-Bauteil und das Zuströmkanal-Bauteil zu einem Haupt-Bauteil (10) vereinigt sind.

## Claims

1. Oil separator (1) for removing oil from the crankcase ventilation gases of an internal combustion engine for motor vehicles, wherein the oil separator (1) comprises a cyclone which exhibits a gas inlet connected to the crankcase of the internal combustion engine, a gas outlet connected to the suction tract of the internal combustion engine and an oil outlet connected to an oil sump of the internal combustion engine,
**characterised in that**
a) instead of a single cyclone, multiple parallel connected smaller cyclones (11, 12, 13, 14) are provided, wherein the feeding passages (21, 22, 23, 24) leading to each gas inlet of the single cyclones (11, 12, 13, 14) are formed from a single splitting or dividing main feeding passage (20) and wherein the gas flow released from the oil drips from each cyclone (11, 12, 13, 14) egresses upwards through every associated gas outlet (31, 32, 33, 34) and reaches a collector hood (38),
b) the bodies of the single cyclones (11-14) exhibit central axes which run parallel to one another and are combined to form a cyclone body member, and
c) the individual parts of the oil separator are diecast parts of light metal and/or injection moulding parts of plastic.

2. Oil separator according to claim 1, **characterised in that** the cyclones (11-14) are made with a tangential inflow.

3. Oil separator according to claim 1, **characterised in that** the main feeding passage (20) and the single feeding passages (21-24) are combined to form a feeding passage member.

4. Oil separator according to claim 3, **characterised in that** the cyclone body member and the feeding passage member are combined to form a main member (10).

## Revendications

1. Séparateur d'huile (1) pour enlever l'huile des gaz de ventilation du carter moteur d'un moteur à combustion interne pour véhicules à moteur, dans lequel le séparateur d'huile (1) comprend un cyclone qui présente une entrée de gaz reliée au dit carter moteur du moteur à combustion interne, une sortie de gaz reliée au tuyaux d'aspiration du moteur à combustion interne et une sortie d'huile reliée à un carter d'huile du moteur à combustion interne,
**caractérisé en ce que**
a) au lieu d'un seul cyclone, plusieurs plus petits cyclones connectés en parallèle (11, 12, 13, 14) sont prévus, dans lequel les passages d'alimentation (21, 22, 23, 24) menant à chaque entrée de gaz des cyclones individuels (11, 12, 13, 14) sont formés à partir d'un unique passage d'alimentation principal diviseur ou séparateur (20) et dans lequel le flux de gaz libéré par l'égouttement d'huile de chaque cyclone (11, 12, 13, 14) s'évacue vers le haut à travers chaque sortie de gaz correspondantes (31, 32, 33, 34) et atteint une hotte collectrice (38),
b) les corps des cyclones individuels (11-14) présentent des axes centraux qui sont parallèles les uns par rapport aux autres et qui sont combinés pour former un élément de corps de cyclone, et
c) les pièces individuelles du séparateur d'huile sont des pièces coulées sous pression en métal léger et/ou des pièces en plastique obtenues par moulage par injection.

2. Séparateur d'huile selon la revendication 1, **caractérisé en ce que** les cyclones (11-14) sont réalisés avec un flux tangentiel.

3. Séparateur d'huile selon la revendication 1, **caractérisé en ce que** le passage d'alimentation principal (20) et les passages d'alimentation individuels (21-24) sont combinés pour former un membre de passage d'alimentation.

4. Séparateur d'huile selon la revendication 3, **caractérisé en ce que** l'élément de corps de cyclone et le membre de passage d'alimentation sont combinés pour former un élément principal (10).
